# EUROPÄISCHE PATENTSCHRIFT

(11) **EP 0 841 481 B1**
(45) Veröffentlichungstag und Bekanntmachung des Hinweises auf die Patenterteilung: **22.01.2003**
(21) Anmeldenummer: 97119746.2
(22) Anmeldetag: 11.11.1997
(51) Int. Cl.: F04B 15/08, F04B 37/00

(54) **VERDICHTEN VON KOHLENDIOXID ODER LACHGAS**
COMPRESSION OF CARBON DIOXIDE OR NITROGEN OXIDE
COMPRESSION DE DIOXYDE DE CARBONE OU D'OXYDE D'AZOTE

(30) Priorität: 12.11.1996 DE 19646664
(43) Veröffentlichungstag der Anmeldung: 13.05.1998
(73) Patentinhaber: Linde AG, 65189 Wiesbaden (DE)
(72) Erfinder: Klane, Bernd, Dipl.-Ing., 81234 München (DE)
(74) Vertreter: Kasseckert, Rainer

(56) Entgegenhaltungen:
- EP-A- 0 501 806
- EP-A- 0 586 294
- EP-A- 0 672 831
- DE-A- 2 610 745
- US-A- 4 751 822
- US-A- 5 411 374
- US-A- 5 642 987

## Beschreibung

Die Erfindung betrifft das Verdichten von CO₂ oder Lachgas auf Drücke zwischen 100 und 700 bar mit einem, insbesondere druckluftbetriebenen, Gaskompressor.

Das Verdichten von CO₂ auf hohe Drücke erfolgt zur Zeit mittels druckluftbetriebener Gaskompressoren. Beispiele für den Stand der Technik sind dem Prospekt "Haskel, Druckluftbetriebene Gaskompressoren, M-GB-Broschüre", der Haskel Alleinvertretung für Deutschland: Armaturenbau GmbH, Wesel-Ginderich, Auflage 5/86, zu entnehmen. Diese druckluftbetriebenen Gaskompressoren (Druckluftübersetzer oder Gasbooster) haben einen oder zwei Druckluftkolben, die relativ große Flächen haben und einen oder zwei Gaskolben mit relativ kleinen Flächen. Durch die Druckluft werden die Kolben bewegt und die zu komprimierenden Gase in Übersetzungsverhältnissen zwischen 1,5:1 bis 75:1 verdichtet. Die Verdichtung erfolgt ein- oder zweistufig. Aufgrund der lnkompresslbilität von Flüssigkeiten ist es für den Fachmann ausgeschlossen, Flüssigkeiten in solche Gaspumpen einzuführen. Insbesondere bei zweistufigen Pumpen müßte ja bereits die erste Stufe gegen den vollen Enddruck der zweiten Stufe drücken, wofür die Antriebskraft nicht ausreicht. Die bekannten Gasverdichter arbeiten mit Maximalmengen bis zu 15 kg/h.

Bekannt sind auch Kolben- und Membranpumpen zum Fördern von flüssigem CO₂. Aus der EP 0 586 294 A1 ist z.B. eine pneumatisch betriebene Pumpe zum Fördern von flüssigem CO₂ bekannt. Diese Pumpen sind gekühlt, um einen Phasenübergang zum gasförmigen zu verhindern. Die Kühlung macht das Anlagen- und Investitionsvolumen relativ aufwendig.

Aufgabe der Erfindung ist es, ein Verfahren zum Verdichten von CO₂ oder Lachgas au hohe Drücke vorzuschlagen, das preisgünstig realisierbar ist.

Diese Aufgabe wird erfindungsgemäß dadurch gelöst, daß man einen, insbesondere druckluftbetriebenen, Gaskompressor CO₂ oder Lachgas im flüssigen Zustand zuführt. Das CO₂ oder Lachgas sollte bevorzugt nahe seinem kritischen Punkt vorliegen. Es kann im Siedezustand mit Gasanteil vorliegen. Die Temperaturen sollten bevorzugt zwischen -30 und +30°C aufweisen. Durch die Wahl der flüssigen Aggregatform wird erreicht; daß eine wesentlich größere Menge an CO₂ oder Lachgas gefördert und komprimiert wird. Für die Fördermenge entscheidend ist die angesaugte CO₂-Menge zu Beginn des Kompressionshubes (der ersten Stufe), vorausgesetzt, der Luftantrieb ist stark genug. Es wurde nun überraschend festgestellt, daß die Betriebsweise mit flüssigem CO₂ entgegen den Voraussagen der Kompressoren-Hersteller funktioniert. Dies liegt vermutlich daran, daß das CO₂ nahe seinem kritischen Punkt vorliegt und anscheinend im Hubvorgang der ersten Stufe eine Umwandlung ins überkritische durchmacht. Dadurch wird die zweite Stufe mit einer hohen Dichte geladen, wodurch die Förderleistung um das dreifache steigt.

Durch die erfindungsgemäße Ladung mit Flüssigkeit wird die Förderleistung eines handelsüblichen, preisgünstigen Gasboosters verdreifacht. Der spezifische Antriebsluftverbrauch wird mindestens halbiert. Die Lebensdauer des Gasboosters steigt bei gleichem Fördervolumen. Zusätzlich wird der Einsatzbereich von Gasboostern erheblich erweitert.

Die Versorgung mit CO₂ oder Lachgas kann aus Flaschen, Bündeln oder Hochdrucktanks erfolgen. Der Betrieb mit einem Niederdrucktank ist ebenfalls möglich, wenn die Zuleitung kurz und thermisch isoliert ist.

Durch die Erfindung können nun auch Verfahren, die bisland Hochdrucktanks erforderten (z.B. Flammspritzen), jetzt auch mit CO₂ aus einem Niederdrucktank betrieben werden. Dies ist besonders vorteilhaft, wenn z.B. bereits ein Niederdrucktank installiert ist oder kein Hochdrucktank verfügbar ist. Die Erfindung eignet sich besonders für Verfahren, bei denen sehr hohe Drucke und hohe Mengen von CO₂ gebraucht werden. Dies ist z.B. beim Aufschäumen von Kunststoffen der Fall. Mit der Erfindung kann ein handelsüblicher druckluftbetriebener Gaskompressor CO₂ auf 100 bis 700 bar in Mengen von 5 bis 100 kg/h verdichten.

## Patentansprüche

1. Verfahren zum Verdichten von CO₂ oder Lachgas auf Drücke zwischen 100 und 700 bar mit einem druckluftbetriebenen Gaskompressor, **dadurch gekennzeichnet, daß** dem Gaskompressor CO₂ oder Lachgas in flüssigem Zustand zugeführt wird.

2. Verfahren nach Anspruch 1, **dadurch gekennzeichnet, daß** das CO₂ oder das Lachgas nahe seinem kritischen Punkt vorliegt.

3. Verfahren nach Anspruch 1, **dadurch gekennzeichnet, daß** das CO₂ oder das Lachgas im Siedezustand mit Gasanteil vorliegt.

4. Verfahren nach Anspruch 1, **dadurch gekennzeichnet, daß** das CO₂ oder das Lachgas mit Temperaturen zwischen -30 und +30°C vorliegt.

5. Verfahren nach einem der vorhergehenden Ansprüche, **dadurch gekennzeichnet, daß** das CO₂ oder das Lachgas unterkühlt werden.

## Claims

1. Process for compressing CO₂ or nitrous oxide to pressures of between 100 and 700 bar using a gas compressor operated with compressed air, **characterized in that** the gas compressor is fed CO₂ or nitrous oxide in the liquid state.

2. Process according to Claim 1, **characterized in that** the CO₂ or the nitrous oxide is close to its critical point.

3. Process according to Claim 1, **characterized in that** the CO₂ or the nitrous oxide is in the boiling state with a gas fraction.

4. Process according to Claim 1, **characterized in that** the CO₂ or the nitrous oxide is at temperatures between -30 and +30°C.

5. Process according to one of the preceding claims, **characterized in that** the CO₂ or the nitrous oxide is supercooled.

## Revendications

1. Procédé de compression de CO₂ ou de gaz hilarant à des pressions comprises entre 100 et 700 bars à l'aide d'un compresseur de gaz fonctionnant à l'air comprimé, **caractérisé en ce que** l'on achemine au compresseur à gaz le CO₂ ou le gaz hilarant à l'état fluide.

2. Procédé selon la revendication 1, **caractérisé en ce que** le CO₂ ou le gaz hilarant est présent à proximité de son point critique.

3. Procédé selon la revendication 1, **caractérisé en ce que** le CO₂ ou le gaz hilarant est présent à l'état d'ébullition avec une proportion de gaz.

4. Procédé selon la revendication 1, **caractérisé en ce que** le CO₂ ou le gaz hilarant est présent à des températures comprises entre -30 et +30°C.

5. Procédé selon l'une quelconque des revendications précédentes, **caractérisé en ce que** le CO₂ ou le gaz hilarant sont à l'état de surfusion.
